# EUROPÄISCHE PATENTSCHRIFT

(11) **EP 0 790 091 B1**
(45) Veröffentlichungstag und Bekanntmachung des Hinweises auf die Patenterteilung: **15.09.1999**
(21) Anmeldenummer: 97102323.9
(22) Anmeldetag: 13.02.1997
(51) Int. Cl.: B22D 41/52, B22D 41/30

(54) **Schieberplatte zum Öffnen und Schliessen des Auslaufkanals eines Giessgefässes für metallische Schmelzen, sowie Verfahren zur Reparatur einer derartigen Schieberplatte**
Sliding plate for opening and closing the outlet of a casting vessel containing molten metal, as well as a process for repairing the same
Plaque coulissante pour ouvrir et fermer le conduit de décharge d'un récipient de coulée pour des métaux en fusion, ainsi que son procédé de réparation

(30) Priorität: 13.02.1996 DE 19605240
(43) Veröffentlichungstag der Anmeldung: 20.08.1997
(73) Patentinhaber: Zimmermann & Jansen GmbH, D-52355 Düren (DE)
(72) Erfinder: Himmler, Rolf, 52351 Düren (DE)
(74) Vertreter: Popp, Eugen, Dr.

(56) Entgegenhaltungen:
- DE-A- 2 409 669
- DE-A- 3 124 359
- DE-A- 3 238 922
- DE-A- 4 328 032
- DE-A- 4 420 199

## Beschreibung

Die Erfindung betrifft eine Schieberplatte zum Öffnen und Schließen des Auslaufkanals eines Gießgefäßes für metallische Schmelzen, gemäß dem Oberbegriff des Anspruches 1.

Des weiteren betrifft die vorliegende Erfindung Verfahren zur Reparatur einer derartigen Schieberplatte.

In den Figuren 1 bis 3 ist eine bekannte Schieberplatte im Längsschnitt (Figur 1), in Draufsicht (Figur 2) sowie in einem vergrößerten Teilschnitt (Figur 3) dargestellt. Diese Schieberplatte dient zum Öffnen und Schließen des Auslaufkanals eines Gießgefäßes für metallische Schmelzen in Zuordnung zu einer hier nicht näher dargestellten Kopfplatte an der Unterseite des Gießgefäßes. Die Schieberplatte ist in Figur 1 mit der Bezugsziffer 10 gekennzeichnet. Sie umfaßt eine obere Gleitfläche 11 und einen an der Unterseite angeordneten, nämlich angeformten Ausgußstutzen 12, der einen aus Feuerfest (FF)-Material bestehenden Rohrabschnitt 13 sowie einen sich über die Unterseite und wenigstens einen Teil des seitlichen Randes der Schieberplatte erstreckenden und von einem Stahlrahmen 14 eingefaßten, ebenfalls aus FF-Material bestehenden Flanch 15 umfaßt. Die äußere Umfangsfläche des Rohrabschnitts 13 ist durch einen am erwähnten Stahlrahmen 14 anschließenden Stahlmantel 16 begrenzt. Des weiteren definiert der Rohrabschnitt 13 am unteren Auslaufende einen Konus 17. Der Stahlmantel 16 ist mit dem Stahlrahmen 14 durch eine Schweißnaht 18 im Übergangsbereich zwischen Rohrabschnitt 13 und Flansch 15 verbunden. In der Schieberplatte 10 ist eine zentrale Auslauföffnung 19 in Form einer entsprechenden Bohrung ausgebildet. Diese fluchtet mit einer durchgehenden Zentralbohrung 20 im Flansch 15 und Rohrabschnitt 13 des Ausgußstutzens 12.

Bevor eine gebrauchte Schieberplatte der bekannten Art repariert wird, wird deren Plattenstärke kontrolliert. Des weiteren wird die Durchbiegung der Platte überprüft. Schließlich haben Schieberplatten die Tendenz, sich während des Betriebes radial auszudehnen mit der Folge, daß auch die Außenabmessungen der Platte nachgemessen werden müssen.

Dann erfolgt ein Ausbohren der Schieberplatte unter Ausbildung eines Ringsitzes 21, um die Auslauföffnung 19 herum. Anschließend wird der Ausgußstutzen ausgebohrt unter Ausbildung einer zentralen Bohrung 22. Nach Durchführung dieser Arbeiten wird in den Ringsitz 21 der Schieberplatte 10 ein Ersatzring 23 aus Schieberplattenmaterial eingesetzt und mittels geeignetem Mörtel verklebt. Die endgültige Fixierung erfolgt innerhalb eines Brennofens, in dem der Klebemörtel aushärtet. Anschließend wird die Gleitfläche 11 der Schieberplatte 10 einschließlich Ersatzring 23 geschliffen. Dann wird in die durch den Ersatzring 23 definierte Auslauföffnung ein Dorn gesteckt, derart, daß sich dieser zentral durch die Bohrung 22 im Ausgußstutzen 12 hindurcherstreckt. Der Zwischenraum zwischen dem erwähnten Dorn und der die Bohrung 22 begrenzenden Fläche wird mit FF-Material ausgegossen. In einem weiteren Brennvorgang erfolgt eine Aushärtung der erwähnten Gießmasse unter Ausbildung einer innerhalb der Bohrung 22 fixierten FF-Hülse 24. Nach Entfernen bzw. Abziehen des erwähnten Gießdorns wird das über den unteren Rand des Stahlmantels 16 vorstehende FF-Material gesäubert, insbesondere entgratet und ggf. auf Maß geschliffen. Eine derart reparierte Schieberplatte ist in Figur 5 dargestellt. Bei dieser Reparatur ist es nicht erforderlich, den den Rohrabschnitt 13 des Ausgußstutzens 12 umgebenden Stahlmantel 16 zu entfernen.

Bei stärkerer Abnutzung der Schieberplatte ist es sehr häufig erforderlich, den gesamten Rohrabschnitt 13 des Ausgußstutzens 12 zu ersetzen. In diesem Fall muß der Rohrabschnitt 13 samt Stahlmantel 16 abgestochen werden. Danach wird ein neuer Stahmantel an den Stahlrahmen 14 angeschweißt (siehe von unten her zugängliche Ringschweißnaht 25 in Figur 4). Nachdem dann in die Schieberplatte 10 der bereits erwähnte Ersatzring 23 in der oben beschriebenen Weise eingesetzt worden ist, wird in die durch den Ersatzring 23 definierte Auslauföffnung ein Dorn eingesteckt derart, daß sich dieser zentral durch den Ersatzstahlmantel 16' hindurcherstreckt. Danach wird FF-Material in den Zwischenraum zwischen Dorn und Ersatzstahlmantel 16' eingegossen. Nach Aushärtung dieses Materials wird der Gießdorn abgezogen und das über den unteren Rand des Ersatzstahlmantels 16' vorstehende FF-Material gesäubert und gegebenenfalls auf Maß geschliffen. Man erhält dann eine Reparatur-Schieberplatte, wie sie in Figur 4 schematisch dargestellt ist. Diese Reparatur-Schieberplatte ist dadurch gekennzeichnet, daß der an der Unterseite der Schieberplatte 10 angeformte Flansch aus FF-Material weitgehend erhalten bleibt. Das gleiche gilt für den den Flansch 15 einfassenden Stahlrahmen 14.

Bei der Reparatur-Schieberplatte gemäß Figur 5 bleibt nicht nur der Flansch 15 samt Stahlrahmen 14 erhalten, sondern auch noch ein Großteil des Rohrabschnitts 13 sowie der diesen umgebende Stahlmantel 16.

Die vorgenannten Reparaturschritte unterteilen sich also in folgende Teilabschnitte:

| |
|---|
| - Kontrolle Plattenstärke |
| - Sichtkontrolle |
| - Überprüfen der Durchbiegung der Gleitfläche |
| - Überprüfung der Außenabmessungen |
| - Bohren Ringsitz |
| - Bohren Ausgußstutzen gegebenenfalls Abstechen des Rohrabschnitts samt Stahlmantel und Anschweißen eines Ersatzstahlmantels |
| - Ringschweißnaht zwischen Stahlrahmen und Stahlmantel nachbearbeiten |
| - Ersatzring einkleben |
| - Aushärten der Klebverbindung zwischen Schieberplatte und Ersatzring |
| - Schleifen der Gleitfläche von Schieberplatte und Ersatzring |
| - Ausgießen des Ausgußstutzens insgesamt oder innere Auslaufhülse |
| - Abziehen des Gießdorns |
| **Gesamt-Reparaturzeit T1** |

bzw. T2 > T1, (wenn Rohrabschnitt samt Stahlmantel abgestochen und vollständig ersetzt werden müssen), wobei T1 etwa 70 % von T2 beträgt.

Der vorliegenden Erfindung liegt ausgehend von dem beschriebenen Stand der Technik, wie er derzeit praktiziert wird, die Aufgabe zugrunde, eine Schieberplatte zu schaffen, die im Vergleich zu den herkömmlichen Schieberplatten erheblich reparaturfreundlicher ist. Des weiteren ist es Aufgabe der vorliegenden Erfindung, wesentlich weniger zeitaufwendige Reparaturverfahren zur Verfügung zu stellen, insbesondere in Verbindung mit der neuartigen Schieberplatte.

Hinsichtlich der Schieberplatte wird die gestellte Aufgabe durch die Merkmale des Anspruches 1 gelöst. Die Ansprüche 2 und 3 beziehen sich auf bevorzugte konstruktive Details der erfindungsgemäßen Schieberplatte.

Zwei im Vergleich zum Stand der Technik erheblich weniger aufwendige Reparaturverfahren sind in den Ansprüchen 4 und 5 beschrieben, wobei bei dem Verfahren nach Anspruch 4 die gesamte Keramik durch eine neue ersetzt wird, während bei dem Verfahren nach Anspruch 5 die ursprüngliche Schieberplatte nur im Bereich der Auslauföffnung repariert wird durch Einsatz eines Ersatzringes aus Schieberplatten-Material.

Die Besonderheit der neuartigen Schieberplatte liegt darin, daß der den am unteren Auslaufende des Rohrabschnitts des Ausgußstutzens ausgebildeten Konus begrenzende Stahlmantel eine diesen nach unten verlängernde austauschbare Stahlkappe umfaßt. Damit ist es möglich, zum Zwecke der Reparatur das untere Auslaufende des Ausgußstutzens vom Stahlmantel zu befreien. Damit wird ein Auspressen der Keramik aus dem Stahlrahmen und dem verbliebenen Teil des Stahlmantels erheblich erleichtert. Des weiteren ist zu bedenken, daß die äußere Umfangsfläche am Auslaufende des Ausgußstutzens einem besonders hohen Verschleiß ausgesetzt ist. Dieser würde normalerweise einen Austausch des den Rohrabschnitt des Ausgußstutzens umgebenden Stahlmantels zur Folge haben. Dank der erfindungsgemäßen Stahlkappe ist ein solcher Total-Austausch nicht erforderlich. Es braucht lediglich die Stahlkappe erneuert zu werden.

Vorzugsweise weist der Stahlmantel im Bereich des Konus eine sich über den Umfang erstreckende Stufe auf, an die die austauschbare Stahlkappe bündig anschließbar ist.

Aufgrund der erfindungsgemäßen Stahlkappe ist es auch möglich, den den Flansch des Ausgußstutzens einfassenden Stahlrahmen sowie den den Rohrabschnitt des Ausgußstutzens begrenzenden Stahlmantel einstückig miteinander zu verbinden bzw. auszubilden.

Nachstehend werden eine Ausführungsform einer erfindungsgemäßen Schieberplatte anhand der beigefügten Zeichnung sowie bevorzugte Reparaturverfahren unter Verwendung einer derartigen Schieberplatte näher beschrieben. Es zeigen:
- Figur 1: Eine herkömmliche Schieberplatte im Längsschnitt;
- Figur 2: Die Schieberplatte gemäß Figur 1 in Draufsicht;
- Figur 3: Einen Teil der herkömmlichen Schieberplatte im Schnitt Längslinie A-A bzw. B-B in Figur 2 in vergrößertem Maßstab;
- Figur 4: Eine nach einem ersten herkömmlichen Reparaturverfahren reparierte Schieberplatte gemäß Stand der Technik im Längsschnitt;
- Figur 5: Eine nach einem weiteren herkömmlichen Reparaturverfahren reparierte Schieberplatte gemäß Stand der Technik im Längsschnitt,
- Figur 6: Eine erfindungsgemäß ausgebildete Schieberplatte im Längsschnitt;
- Figur 7: Einen einstückig ausgebildeten Stahlrahmen samt Stahlmantel im Längsschnitt;
- Figur 8: Nach einem ersten erfindungsgemäßen Verfahren reparierte Schieberplatte, die erfindungsgemäß ausgebildet ist, im Längsschnitt.

Die herkömmliche Schieberplatte nach den Figuren 1 bis 3 und die herkömmlichen Reparaturverfahren sind anhand der Figuren 1 bis 5 bereits beschrieben.

Demgegenüber zeichnet sich die Schieberplatte gemäß den Figuren 6 und 7 dadurch aus, daß der den Flansch 15 sowie seitlichen Rand der Schieberplatte 10 einfassende Stahlrahmen 14 und der den Rohrabschnitt 13 des Ausgußstutzens 12 umgebende Stahlmantel 16 einstückig miteinander verbunden sind. Diese einstückige Ausbildung ist insbesondere in Figur 7 gut erkennbar. Statt der einstückigen Ausbildung ist es genauso denkbar, den Stahlmantel 16 über eine geschlossene Ringschweißnaht an den Rand der im Boden des Stahlrahmens 14 ausgebildeten Öffnung anzuschließen.

Des weiteren zeichnet sich der neuartige Schieber dadurch aus, daß der den am unteren Auslaufende des Rohrabschnitts 13 ausgebildeten Konus 17 begrenzende Stahlmantel 16 eine diesen nach unten verlängernde austauschbare Stahlkappe 27 umfaßt. Die Stahlkappe 27 ist nach Art eines Kegelstumpfes ausgebildet. Konkret weist der Stahlmantel 16 im Bereich des Konus 17 eine sich über den Umfang erstreckende Stufe 28 auf, an die die austauschbare Stahlkappe 27 bündig anschließbar ist. Dementsprechend wird eine durchgehend glatte äußere Umfangsfläche auch im Übergangsbereich zwischen Stahlmantel 16 und Stahlkappe 26 geschaffen.

Ein erstes Reparaturverfahren unter Verwendung des beschriebenen Schiebers zeichnet sich durch folgende Verfahrensschritte aus:
- Entfernen der Stahlkappe 27 am unteren Auslaufende des Rohrabschnitts 13 des Ausgußstutzens 12;
- Auspressen der Schieberplatte 10 samt Ausgußstutzen 12, d. h. samt angeformtem Flansch 15 und Rohrabschnitt 13 aus dem den Flansch 15 begrenzenden Stahlrahmen 14 und dem den Rohrabschnitt 13 umgebenden Stahlmantel 16; dieses Auspressen erfolgt in Figur 6 in Richtung nach oben;
- Bohren einer Auslauföffnung 19 in eine Ersatzplatte;
- Einsetzen der gebohrten Ersatzplatte in den vorhandenen, d. h. gebrauchten Stahlrahmen und Fixieren derselben innerhalb eines Mörtelbetts so, daß die Oberseite der Ersatzplatte über den oberen Rand des Stahlrahmens 14 vorsteht; das erwähnte Fixieren im Mörtelbett erfolgt innerhalb eines Brennofens;
- Schleifen der Oberseite der Ersatzplatte auf Maß;
- Einsetzen eines Dorns in die Auslauföffnung 19 der geschliffenen Ersatzplatte so, daß sich dieser zentral durch den die äußere Umfangsfläche des Rohrabschnitts 13 des Ausgußstutzens 12 definierenden Stahlmantel 16 hindurcherstreckt;
- Aufsetzen einer neuen oder gebrauchten Stahlkappe 27 auf den konischen Endabschnitt 26 des die äußere Umfangsfläche des Rohrabschnitts 13 des Ausgußstutzens 12 definierenden Stahlmantels 16;
- Ausgießen des Zwischenraums zwischen Dorn und Stahlmantel mit FF-Material;
- Aushärten des FF-Materials zwischen Dorn und Stahlmantel 16 unter erhöhter Temperatur, nämlich im Brennofen;
- Abziehen des Dorns sowie Säubern des über den unteren Rand der Stahlkappe 27 vorstehenden FF-Materials.

Der Zeitaufwand für diese Art von Reparatur ist T3, wobei T3 etwa 55 - 70 % von T1 bzw. etwa 40 - 50 % von T2 beträgt.

Eine zweite Art der Reparatur wird nachstehend anhand der Figur 8 näher erläutert. Dieses Reparaturverfahren zeichnet sich durch folgende Verfahrensschritte aus:
- Entfernen der Stahlkappe 27 am unteren Auslaufende des Rohrabschnitts 13 des Ausgußstutzens 12;
- Bohren eines Ringsitzes 21 um die Auslauföffnung 19 der Platte 10 herum, wobei der Innendurchmesser des Ringsitzes 21 größer bemessen wird als der Innendurchmesser des den Rohrabschnitt 13 des Ausgußstutzens 12 umgebenden Stahlmantels 16;
- Auspressen des Rohrabschnitts 13 aus dem diesen umgebenden Stahlmantel 16 durch den in der Platte 10 gebohrten Ringsitz 21 hindurch;
- Einsetzen eines die Auslauföffnung der Platte 10 definierenden Rings 23 in den ausgebohrten Ringsitz 21 der Platte 10 unter Zwischenschaltung eines Klebemörtels;
- Aushärten des Klebemörtels unter erhöhter Temperatur im Brennofen;
- Schleifen der Gleitfläche 11 der Platte samt eingesetztem Ring 23;
- Einsetzen eines Dorns in die Ringöffnung so, daß sich dieser zentral durch den die äußere Umfangsfläche des Rohrabschnitts 13 des Ausgußstutzens 12 definierenden Stahlmantel 16 hindurcherstreckt.
- Aufsetzen einer neuen oder gebrauchten Stahlkappe 27 auf den konischen Endabschnitt 26 des die äußere Umfangsfläche des Rohrabschnitts 13 des Ausgußstutzens 12 definierenden Stahlmantels 16;
- Ausgießen des Zwischenraums zwischen Dorn und Stahlmantel mit FF-Material;
- Aushärten des FF-Materials zwischen Dorn und Stahlmantel unter erhöhter Temperatur im Brennofen;
- Abziehen des Dorns sowie Säubern des über den unteren Rand der Stahlkappe 27 vorstehenden FF-Materials.

Der Zeitaufwand für dieses Reparaturverfahren ist T4, wobei T4 etwa 60 - 75 % von T1 bzw. etwa 45 - 55 % von T2 beträgt.

Die obigen Zeitaufwandverhältnisse lassen sehr gut erkennen, daß die Reparaturverfahren bei einem Schieber gemäß Figur 6 oder 8 erheblich weniger Zeit in Anspruch nehmen als die Reparatur einer herkömmlichen Schieberplatte in herkömmlicher Weise.

Betriebswirtschaftlich ist die erheblich erleichterte und weniger zeitaufwendige Reparatur von großer Bedeutung. Dabei muß bedacht werden, daß Schieberplatten einem hohen Verschleiß unterliegen und daher entsprechend oft repariert werden müssen, bevor sie durch eine neue Schieberplatte ersetzt werden. Unter Verwendung der neuartigen Schieberplatte lassen sich die Reparaturzeiten ganz erheblich reduzieren. Die im äußeren Umriß etwa kegelstumpfförmige Stahlkappe dient als Schutzschild für den Konus am unteren Auslaufende des Ausgußstutzens bzw. der Ausgußhülse. Dieser Bereich der Schieberplatte bzw. des Ausgußstutzens derselben ist einem relativ hohen Verschleiß ausgesetzt; dementsprechend ist es wichtig, hier Mittel zur Verfügung zu stellen, die eine schnelle und kostengünstige Reparatur erlauben, und zwar ohne größeren Eingriff am Schieber selbst. Ein solches Mittel stellt die beschriebene Stahlkappe dar.

Wie Figur 7 sehr gut erkennen läßt, ist die Wandstärke des Stahlrahmens 14 etwas größer als die Wandstärke des Stahlmantels 16.

### Bezugszeichenliste:

- 10: Schieberplatte
- 11: Gleitfläche
- 12: Ausgußstutzen
- 13: Rohrabschnitt
- 14: Stahlrahmen
- 15: Flansch
- 16: Stahlmantel
- 17: Konus
- 18: Ringschweißnaht
- 19: Auslauföffnung
- 20: Bohrung
- 21: Ringsitz
- 22: Bohrung
- 23: Ersatzring
- 24: Feuerfest-Hülse
- 25: Ringschweißnaht
- 16': Ersatzstahlmantel
- 27: Stahlkappe
- 28: Ringstufe

## Patentansprüche

1. Schieberplatte zum Öffnen und Schließen des Auslaufkanals eines Gießgefäßes für metallische Schmelzen, mit einer oberen Gleitfläche (11) und einem an der Unterseite angeordneten Ausgußstutzen (12), der einen aus Feuerfest (FF)-Material bestehenden Rohrabschnitt (13) sowie einen sich über die Unterseite und wenigstens einen Teil des seitlichen Randes der Schieberplatte (10) erstreckenden und von einem Stahlrahmen (14) eingefaßten, ebenfalls aus Feuerfest (FF)-Material bestehenden Flansch (15) umfaßt, wobei die äußere Umfangsfläche des Rohrabschnitts (13) durch einen am erwähnten Stahlrahmen (14) anschließenden Stahlmantel (16) begrenzt ist sowie am unteren Auslaufende des Rohrabschnitts (13) einen Konus (17) definiert,
**dadurch gekennzeichnet,** daß
der den am unteren Auslaufende des Rohrabschnitts (13) ausgebildeten Konus (17) begrenzende Stahlmantel (16) eine diesen nach unten verlängernde austauschbare Stahlkappe (27) umfaßt.

2. Schieberplatte nach Anspruch 1,
**dadurch gekennzeichnet,** daß
der Stahlmantel (16) im Bereich des Konus (17) eine sich über den Umfang erstreckende Stufe (28) aufweist, an die die austauschbare Stahlkappe (27) bündig anschließbar ist.

3. Schieberplatte nach Anspruch 1 oder 2,
**dadurch gekennzeichnet,** daß
der den Flansch (15) einfassende Stahlrahmen (14) und der den Rohrabschnitt (13) begrenzende Stahlmantel (16) einstückig miteinander verbunden sind.

4. Verfahren zur Reparatur einer Schieberplatte nach einem der Ansprüche 1 bis 3, gekennzeichnet durch folgende Verfahrensschritte:
a)Entfernen der Stahlkappe (27) am unteren Auslaufende des Rohrabschnitts (13) des Ausgußstutzens (12);
b)Auspressen der Schieberplatte (10) Samt Ausgußstutzen (12), d. h. samt angeformtem Flansch (15) und Rohrabschnitt (13) aus dem den Flansch (15) begrenzenden Stahlrahmen (14) und dem den Rohrabschnitt (13) umgebenden Stahlmantel (16);
c) Bohren einer Auslauföffnung (19) in eine Ersatzplatte;
d)Einsetzen der gebohrten Ersatzplatte in den vorhandenen, d. h. gebrauchten Stahlrahmen (14) und Fixieren (Brennen) derselben innerhalb eines Mörtelbetts so, daß die Oberseite der Ersatzplatte über den oberen Rand des Stahlrahmens (14) vorsteht;
e)Schleifen der Oberseite der Ersatzplatte auf Maß;
f)Einsetzen eines Dorns in die Auslauföffnung (19) der geschliffenen Ersatzplatte so, daß sich dieser zentral durch den die äußere Umfangsfläche des Rohrabschnitts (13) des Ausgußstutzens (12) definierenden Stahlmantel (16) hindurcherstreckt;
g)Aufsetzen einer neuen oder gebrauchten Stahlkappe (27) auf den konischen Endabschnitt (17) des die äußere Umfangsfläche des Rohrabschnitts (13) des Ausgußstutzens (12) definierenden Stahlmantels (16);
h)Ausgießen des Zwischenraums zwischen Dorn und Stahlmantel (16) mit FF-Material;
i)Aushärten (Brennen) des FF-Materials zwischen Dorn und Stahlmantel unter erhöhter Temperatur; und
j)Abziehen des Dorns sowie Säubern des über den unteren Rand der Stahlkappe (27) vorstehenden FF-Materials.

5. Verfahren zur Reparatur einer Schieberplatte nach einem der Ansprüche 1 bis 3,
gekennzeichnet durch folgende Verfahrensschritte:
a)Entfernen der Stahlkappe (27) am unteren Auslaufende des Rohrabschnitts (13) des Ausgußstutzens (12);
b)Bohren eines Ringsitzes (21) um die Auslauföffnung (19) der Schieberplatte (10) herum, wobei der Innendurchmesser des Ringsitzes (21) größer bemessen wird als der Innendurchmesser des den Rohrabschnitt (13) des Ausgußstutzens (12) umgebenden Stahlmantels (16);
c)Auspressen des Rohrabschnitts (13) aus dem diesen umgebenden Stahlmantel (16) durch den in der Platte (10) gebohrten Ringsitz (21) hindurch;
d)Einsetzen eines die Auslauföffnung der Platte (10) definierenden Rings (23) in den ausgebohrten Ringsitz (21) der Platte (10) unter Zwischenschaltung eines Klebemörtels;
e)Aushärten des Klebemörtels unter erhöhter Temperatur (Brennen);
f)Schleifen der Gleitfläche (11) der Schieberplatte (10) samt eingesetzten Ring (23);
g)Einsetzen eines Dorns in die Ringöffnung so, daß sich dieser zentral durch den die äußere Umfangsfläche des Rohrabschnitts (13) des Ausgußstutzens (12) definierenden Stahlmantel (16) hindurcherstreckt;
h)Aufsetzen einer neuen oder gebrauchten Stahlkappe (27) auf den konischen Endabschnitt (17) des die äußere Umfangsfläche des Rohrabschnitts (13) des Ausgußstutzens (12) definierenden Stahlmantels (16);
i)Ausgießen des Zwischenraums zwischen Dorn und Stahlmantel mit FF-Material;
j)Aushärten (Brennen) des FF-Materials zwischen Dorn und Stahlmantel unter erhöhter Temperatur;
k)Abziehen des Dorns sowie Säubern des über den unteren Rand der Stahlkappe (27) vorstehenden FF-Materials.

## Claims

1. Slide plate for opening and closing the outlet channel of a casting vessel for metallic melts, comprising an upper glide surface (11) and on the bottom side a discharge socket (12), encasing a pipe section (13) of fireproof material as well as a flange (15), which extends over the bottom side and at least part of the lateral edge of the slide plate (10) and is encased by a steel frame (14) and also made of fireproof material, and the outer peripheral surface of the pipe section (13) is defined by a steel casing (16) adjacent the aforementioned steel frame (14) and defines a cone (97) at the lower discharge end of the pipe section (13), **characterised in that** the steel casing (16), which defines the cone (17) configured on the lower discharge end of the pipe section (13), encases its downwardly extending exchangeable steel cap (27).

2. Slide plate according to Claim 1, **characterised in that** the steel casing (16) comprises in the area of the cone (17) a peripherally extending step (28) to which the exchangeable steel cap (27) can be positively connected.

3. Slide plate according to Claim 1 or 2, **characterised in that** the steel frame (14), which encloses the flange (15), and the steel casing (16), which defines the tubular section (13), are joined together by integration.

4. Process of repairing a slide plate according to one of Claims 1 to 3, **characterised by** the following procedural stages:
a) removal of the steel cap (27) at the lower discharge end of the pipe section (13) of the discharge socket (12);
b) pushing out the slide plate (10) including discharge socket (12), i.e. including integrated flange (15) and pipe section (13) from the steel frame (14) which defines the flange (15) and the steel casing (16) which encases the pipe section (13);
c) drilling a discharge opening (19) into a replacement plate;
d) insertion of the drilled replacement plate into the available, i.e. previously used, steel frame (14) and fixing (baking) it within a mortar bed in such a manner that the top of the replacement plate protrudes over the upper edge of the steel frame (14);
e) grinding the top of the replacement plate to measure;
f) insertion of a mandrel into the discharge opening (19) of the ground replacement plate in such a manner that it extends centrally through the steel casing (16) which defines the outer peripheral surface of the pipe section (13) of the discharge socket (12);
g) fitting a new or used steel cap (27) onto the conical end section (17) of the steel casing (16) which defines the outer peripheral surface of the pipe section (13) of the discharge socket (12);
h) filling the intermediate space between mandrel and steel casing (16) with fireproof material;
i) curing (baking) the fireproof material between mandrel and steel casing at increased temperature; and
j) drawing off the mandrel as well as cleaning the fireproof material which projects over the lower edge of the steel cap (27).

5. Process for repairing a slide plate according to one of Claims 1 to 3, **characterised by** the following procedural stages:
a) removal of steel cap (27) at the lower discharge end of the pipe section (13) of the discharge socket (12);
b) drilling an annular seat (21) around the discharge opening (19) of the slide plate (10), and the inside diameter of the annular seat (21) is greater than the inside diameter of the steel casing (16) which encases the pipe section (13) of the discharge socket (12);
c) pushing the pipe section (13) out of its surrounding steel casing (16) through the annular seat (21) drilled into the plate (10);
d) inserting a ring (23) which defines the discharge opening of the plate (10) into the drilled out annular seat (21) of the plate (10) with adhesive mortar placed thereinbetween;
e) curing the adhesive mortar at increased temperature (baking);
f) grinding the glide surface (11) of the slide plate (10) including inserted ring (23);
g) inserting a mandrel into the annular opening in such a manner that it extends centrally through the steel casing (16) which defines the outer peripheral surface of the pipe section (13) of the discharge socket (12);
h) fitting a new or used steel cap (27) onto the conical end section (17) of the steel casing (16) which defines the outer peripheral surface of the pipe section (13) of the discharge socket (12);
i) filling the space between mandrel and steel casing with fireproof material;
j) curing (baking) the fireproof material between mandrel and steel casing at increased temperature;
k) drawing off the mandrel and cleaning the fireproof material which projects over the lower edge of the steel cap (27).

## Revendications

1. Vanne pour l'ouverture et la fermeture du canal d'écoulement d'un récipient de coulée pour métaux en fusion, comportant une surface supérieure de glissement (11) et une tubulure de coulée (12) placée sur le dessous qui comprend un morceau de tuyau en matériau réfractaire (13) et une bride également en matériau réfractaire (15) s'étendant sur le dessous et sur au moins une partie du bord latéral de la vanne (10) et enchâssée par un cadre en acier (14), la surface périphérique extérieure du morceau de tuyau (13) étant limitée par une chemise en acier (16) qui se joint au cadre en acier (14) et formant un cône (17) à l'extrémité inférieure d'écoulement du morceau de tuyau (13), caractérisée par le fait que la chemise en acier (16) qui limite le cône (17) formé à l'extrémité inférieure d'écoulement du morceau de tuyau (13) comprend un chapeau en acier remplaçable (27) qui la prolonge vers le bas.

2. Vanne selon la revendication 1, caractérisée par le fait que la chemise en acier (16) présente dans la zone du cône (17) un gradin périphérique (28) auquel le chapeau en acier remplaçable (27) peut être joint à fleur.

3. Vanne selon l'une des revendications 1 et 2, caractérisée par le fait que le cadre en acier (14) qui enchâsse la bride (15) et la chemise en acier (16) qui limite le morceau de tuyau (13) sont réunis en une seule pièce.

4. Procédé de réparation d'une vanne selon l'une des revendications 1 à 3, caractérisé par les opérations suivantes :
a) enlèvement du chapeau en acier (27) situé à l'extrémité inférieure d'écoulement du morceau de tuyau (13) de la tubulure de coulée (12),
b) expulsion de la vanne (10) avec la tubulure de coulée (12), c'est-à-dire avec la bride (15) et le morceau de tuyau (13) formés dessus, du cadre en acier (14) qui limite la bride (15) et de la chemise en acier (16) qui entoure le morceau de tuyau (13),
c) perçage d'une ouverture d'écoulement (19) dans une vanne de rechange,
d) engagement de la vanne de rechange percée dans le cadre en acier (14) existant, c'est-à-dire usagé, et fixation (cuisson) de celle-ci dans un lit de mortier de façon que la face supérieure de celle-ci dépasse du bord supérieur du cadre en acier (14),
e) meulage à la dimension de la face supérieure de la vanne de rechange,
f) engagement d'un mandrin dans l'ouverture d'écoulement (19) de la vanne de rechange meulée de façon que celui-ci traverse au centre la chemise en acier (16) qui détermine la surface périphérique extérieure du morceau de tuyau (13) de la tubulure de coulée (12),
g) application d'un chapeau en acier (27) neuf ou usagé sur la partie d'extrémité conique (17) de la chemise en acier (16) qui détermine la surface périphérique extérieure du morceau de tuyau (13) de la tubulure de coulée (12),
h) coulée de matière réfractaire dans l'intervalle entre le mandrin et la chemise en acier (16),
i) durcissement (cuisson) à température élevée de la matière réfractaire située entre le mandrin et la chemise en acier, et
j) retrait du mandrin et nettoyage de la matière réfractaire qui dépasse du bord inférieur du chapeau en acier (27).

5. Procédé de réparation d'une vanne selon l'une des revendications 1 à 3, caractérisé par les opérations suivantes :
a) enlèvement du chapeau en acier (27) situé à l'extrémité inférieure d'écoulement du morceau de tuyau (13) de la tubulure de coulée (12),
b) alésage d'un siège annulaire (21) autour de l'ouverture d'écoulement (19) de la vanne (10), le diamètre intérieur de ce siège annulaire (21) étant supérieur au diamètre intérieur de la chemise en acier (16) qui entoure le morceau de tuyau (13) de la tubulure de coulée (12),
c) expulsion du morceau de tuyau (13) de la chemise en acier (16) qui l'entoure à travers le siège annulaire (21) alésé dans la vanne (10),
d) engagement d'un anneau (23) déterminant l'ouverture d'écoulement de la vanne (10) dans le siège annulaire alésé (21) de la vanne (10) avec intercalation d'un mortier de collage,
e) durcissement du mortier de collage à température élevée (cuisson),
f) meulage de la surface de glissement (11) de la vanne (10) avec l'anneau (23) en place,
g) engagement d'un mandrin dans l'ouverture de l'anneau de façon que ce mandrin traverse au centre la chemise en acier (16) qui détermine la surface périphérique extérieure du morceau de tuyau (13) de la tubulure de coulée (12),
h) application d'un chapeau en acier (27) neuf ou usagé sur la partie d'extrémité conique (17) de la chemise en acier (16) qui détermine la surface périphérique extérieure du morceau de tuyau (13) de la tubulure de coulée (12),
i) coulée de matière réfractaire dans l'intervalle entre le mandrin et la chemise en acier,
j) durcissement (cuisson) à température élevée de la matière réfractaire située entre le mandrin et la chemise en acier,
k) retrait du mandrin et nettoyage de la matière réfractaire qui dépasse du bord inférieur du chapeau en acier (27).
